# EUROPÄISCHE PATENTSCHRIFT

(11) **EP 0 995 951 B1**
(45) Veröffentlichungstag und Bekanntmachung des Hinweises auf die Patenterteilung: **21.07.2004**
(21) Anmeldenummer: 99120167.4
(22) Anmeldetag: 08.10.1999
(51) Int. Cl.: F24C 14/02, F24C 7/06

(54) **Backofen mit Mitteln zur pyrolytischen Selbstreinigung**
Baking oven with means for pyrolitic self-cleaning
Four de cuisson avec moyens de nettoyage par pyrolyse

(30) Priorität: 23.10.1998 DE 19849040
(43) Veröffentlichungstag der Anmeldung: 26.04.2000
(73) Patentinhaber: BSH Bosch und Siemens Hausgeräte GmbH, 81739 München (DE)
(72) Erfinder: Gerl, Josef, 83349 Palling (DE); Hopfenmüller, Bernd, 83301 Traunreut (DE); Knoll, Helmut, 83359 Hufschlag (DE); Zimmermann, Christian, 84518 Garching (DE); Lappat, Hans, 84518 Garching (DE); Roch, Klemens, 83308 Trostberg (DE)

(56) Entgegenhaltungen:
- FR-A- 2 341 101
- US-A- 3 353 004
- US-A- 3 530 847
- US-A- 3 962 561
- US-A- 5 038 748
- US-A- 5 387 258

## Beschreibung

Die vorliegende Erfindung betrifft einen Backofen gemäß dem Oberbegriff des Patentanspruches 1.

Aus der US-A-3 530 847 ist ein gattungsgemäßer Backofen mit Selbstreinigungsfunktion bekannt. Der Backofen weist einen unteren Konvektionsheizkörper und einen oberen Strahlungsheizkörper zum Beheizen eines Garraumes des Ofens bis zu einer Temperatur auf, die zur pyrolytischen Selbstreinigung ausreichend groß ist.

Ein derartiger Backofen ist auch bekannt aus der Druckschrift US 3,668,371, wobei im Garraum unterhalb der Deckwand und oberhalb der Bodenwand der Muffel jeweils ein Rohrheizkörper für den Garbetrieb vorgesehen ist. Beim Selbstreinigungsbetrieb wird das erste Heizelement vom Netz getrennt, während das zweite Heizelement an Netzspannung gelegt ist. Dabei stellt sich im Schwerpunkt der Backofenmuffel eine Temperatur von etwa 320°C im Unterschied zu der beim Pyrolysebetrieb ansonsten üblicherweise erreichten Schwerpunktstemperatur von 450°C ein. Die mit der gemäß der Druckschrift US 3,668,371 deutlich reduzierten Schwerpunktstemperatur verbundenen relativ niedrigen Muffelwandtemperaturen sind jedoch im Bereich der weniger verschmutzten Muffelseitenwände und -deckwand für eine Reinigung ausreichend groß. Infolge der unmittelbaren räumlichen Nähe des zweiten Heizelementes zur Bodenwand wird diese deutlich stärker aufgeheizt, typischerweise auf bis zu etwa 450°C. Diese Temperatur ist geeignet, um den üblicherweise stärker verschmutzten Bodenbereich der Backofenmuffel pyrolytisch reinigen zu können.

Aufgabe der vorliegenden Erfindung ist es, bei einem Backofen nach dem Oberbegriff des Patentanspruches 1 die Reinigbarkeit zu erleichtern.

Erfindungsgemäß ist dies bei einem Backofen nach dem Oberbegriff des Patentanspruches dadurch die im kennzeichnenden Teil von Anspruch 1 aufgeführten Merkmale erreicht. Die nach dem Pyrolysevorgang in der Backofenmuffel zurückbleibende Asche ist aus der Bodenwand in besonders einfacher Weise zu entfernen bzw. herauszuwischen. Die nachteiligen Ecken und Zwischenraumbereiche zwischen dem zweiten Heizkörper und der Bodenwand gemäß dem Stand der Technik entfallen erfindungsgemäß. Zudem ist durch die Abschirmung des zweiten Heizelementes durch die Bodenwand gegenüber dem Garraum ein größerer Temperaturunterschied zwischen der Bodenwand und den Seitenwänden bzw. der Deckwand der Muffel beim Pyrolysebetrieb einstellbar. Die thermische Ankopplung des zweiten Heizelementes an das Bodenblech bzw. an die Bodenwand wird erfindungsgemäß dadurch verbessert, dass beide miteinander thermisch leitend verbunden sind. Vorteilhafterweise kann das Heizelement beispielsweise in Dickschichttechnik direkt auf dem Bodenblech realisiert sein.

Vorteilhafter Weise ist die Bodenwand etwa 0,5 mm stark. Durch die Ausbildung der Bodenwand als separates Teil ist es möglich, eine geringere Wandstärke als die der Backofenmuffel zu wählen, ein anderes Material zu verwenden oder das Bodenblech mit speziellen schmutzabweisenden Schichten zu versehen. Durch die geringe Wärmekapazität der Bodenwand wird der Leistungsbedarf beim Pyrolysebetrieb reduziert. Weiterhin ist der Energiebedarf bei einem Garprozess, bei dem auch das zweite Heizelement eingeschaltet ist, im Vergleich zu stärkeren Bodenwanddicken herabgesetzt.

Gemäß einer bevorzugten Ausführungsform besitzt die Backofenmuffel einen geschlossenen Boden, ist oberhalb des Bodens das zweite Heizelement angeordnet, und ist oberhalb des zweiten Heizelementes die Bodenwand in Form eines insbesondere aus der Muffel herausnehmbaren Bodenbleches angeordnet. Der geschlossene Boden der Backofenmuffel .garantiert sowohl einen vollständig dichten Abschluss des Garraumes nach unten als auch eine zusätzliche Wärmeisolation bezüglich der nach unten abgestrahlten Wärmestrahlung des zweiten Heizelementes. Ein herausnehmbares Bodenblech bietet zudem Vorteile bei der Reinigung des Backofens. Zur Verringerung der Wärmeverluste des Backofens ist das zweite Heizelement vom Boden der Backofenmuffel geringfügig beabstandet. Dem selben Zweck dient die Anordnung eines Reflektorelementes zwischen dem zweiten Heizelement und dem Boden der Backofenmuffel. In beiden Fällen wird das Aufheizen des Backofenmuffelbodens und das Weiterleiten der Wärme in die anderen Wände der Backofenmuffel deutlich verringert.

Um den Energiebedarf insbesondere beim Pyrolysebetrieb gering zu halten, ist die Bodenwand im wesentlichen über punkt- bzw. linienförmige Kontaktstellen in der Backofenmuffel gehaltert. Das Abfließen der in der Bodenwand bzw. im Bodenblech aufgenommenen Wärme in die Wände der Backofenmuffel kann durch diese Maßnahme deutlich reduziert werden.

Zur weiteren Verbesserung des Reinigungsverhaltens des Backofens ist vorteilhafter Weise vorgesehen, dass zumindest Teilbereiche der Seitenwände bzw. der Deckwand der Backofenmuffel eine katalytische Beschichtung aufweisen. Alternativ oder ergänzend kann auch vorgesehen sein, dass diese Bereiche der Muffelwand mit einer besonders leicht zu reinigenden Schicht beschichtet sind. Dies kann beispielsweise durch spezielle Email- oder Sol-Gel-Schichten realisiert sein.

Nachfolgend sind anhand schematischer Darstellungen zwei Ausführungsbeispiele des erfindungsgemäßen Backofens beschrieben.

Es zeigen:
- Fig. 1: in einer Seitenansicht teilweise in Schnittdarstellung stark vereinfacht einen Backofen gemäß dem ersten Ausführungsbeispiel und
- Fig. 2: vereinfacht in Schnittdarstellung im wesentlichen entlang der Linie II-II in Fig. 1 in vergrößertem Maßstab ausschnittsweise einen Backofen gemäß dem zweiten Ausführungsbeispiel.

Gemäß dem ersten Ausführungsbeispiel weist ein Backofen ein Gehäuse 1 auf, in dem eine einen Garraum begrenzende, quaderförmige Backofenmuffel 3 gehaltert ist (Fig. 1). Diese ist frontseitig offen und mit einer am Gehäuse 1 bzw. der Muffel 3 angelenkten Backofentür 5 verschließbar. Die Backofenmuffel 3 ist allseitig von einer Wärmeisolationsschicht 7 umgeben. Dabei ist die Menge des Isolationsmaterial bzw. die Anforderung an die Isolationseigenschaften der Wärmeisolationsschicht 7 aufgrund der im Pyrolysebetrieb auftretenden niedrigen Betriebstemperaturen, wie nachfolgend erläutert ist, im Vergleich zu herkömmlichen Backöfen mit außenliegendem Unterhitze-Heizkörper deutlich reduziert. Unterhalb der Decke der Backofenmuffel 3 ist ein Oberhitzeheizkörper 9 und oberhalb des Backofenbodens 12 ist mit Abstand zu diesem ein Unterhitzeheizkörper 11 gehaltert. Die Oberseite des Backofenbodens 12 ist mit einer die Wärmestrahlung des Unterhitzeheizkörpers 11 reflektierenden Metallschicht 13 bedeckt. Alternativ kann die reflektierende Eigenschaft auch durch ein in die Backofenmuffel 3 eingelegtes geeignetes Reflektorblech realisiert sein. Der Abstand zwischen dem Unterhitzeheizkörper 11 und dem Backofenboden 12 bzw. der Reflektorschicht 13 beträgt über deren gesamte Flächenausdehnung zumindest einige mm. Alternativ kann auch vorgesehen sein, daß der Backofenboden 12 über seine Fläche verteilt Prägungen aufweist, auf denen der Unterhitzeheizkörper 11 im wesentlichen punktförmig aufliegt.

Der Unterhitzeheizkörper 11 bzw. der Backofenboden 12 ist vollständig durch ein herausnehmbar in der Backofenmuffel 3 gehaltertes Bodenblech 15 bedeckt. Die Wandstärke des Bodenbleches 15 beträgt etwa 0,4 - 0,5 mm. Das Bodenblech 15 kann sowohl an der Innenseite der Backofentür 5 gehaltert sein, insbesondere wenn diese in Form eines an sich bekannten Backwagens ausgebildet ist, kann an den Seitenwänden oder der Rückwand der Backofenmuffel 3 in an sich bekannten Rillenbackrohren gehaltert sein oder in einem speziellen in der Backofenmuffel 3 vorgesehenen an sich bekannten Gargutträgergestell oder in den Muffelseitenwänden einhängbaren Führungsgittern gehaltert sein. Alternativ ist es auch möglich, das Bodenblech 15 nicht herausnehmbar an der Backofenmuffel 3 zu befestigen. Das Bodenblech 15 weist eine möglichst glatte Oberflächenkontur auf, um das Auswischen von Pyrolyserückständen zu erleichtern. Oberhalb des Bodenblechs 15 ist in verschiedenen Höhen ein Gargutträger 17 in der Backofenmuffel 3 halterbar.

Zum Betrieb des Backofens kann mittels einer Bedieneinheit 19 einer Steuereinheit 21 ein Pyrolysebetrieb- oder Garbetriebwunsch mitgeteilt werden. Dazu sind die Bedieneinheit 19, die Steuereinheit 21, die Heizkörper 9, 11 und weitere an sich bekannte Funktionselemente von Backöfen, wie beispielsweise ein Garraum-Temperaturfühler, über Verbindungsleitungen 23 verbunden. Im Garbetrieb ist der Unterhitzeheizkörper 11 durch das dünne Bodenblech 15 vom Gargut abgeschirmt. Das Ausmaß der thermischen Abschirmung ist jedoch geringer als im Falle der an sich bekannten Anordnung eines Unterhitzeheizkörpers außerhalb der Backofenmuffel 3 unterhalb des Backofenbodens 12.

Durch die Reflektionsschicht 13 und die thermisch möglichst schwache Ankopplung des Bodenbleches 15 an die Backofenmuffel 3 ist die Energiebilanz bei der Gestaltung des Backofens gemäß dem ersten Ausführungsbeispiel deshalb vergleichsweise günstiger. Im Pyrolysebetrieb schaltet die Steuereinheit 21 den Oberhitzeheizkörper 9 ab und betreibt den Unterhitzeheizkörper 11 mit voller Leistung. Daraus ergibt sich eine Aufheizung des Bodenbleches 15 auf etwa 500°C, während die Backofenschwerpunktstemperatur geringer als 350°C bleibt. Der primäre Verschmutzungsbereich der Backofenmuffel 3, nämlich das Bodenblech 15, wird dabei pyrolytisch gereinigt. Infolge der geringen thermischen Masse des Bodenbleches 15, der schlechten thermischen Ankopplung an die Wände der Backofenmuffel 3 bzw. der Anordnung der Reflektorschicht 13 wird dabei elektrische Energie gespart. Hinzu kommt, daß aufgrund der geringen Schwerpunktstemperatur in der Backofenmuffel 3 Maßnahmen zur an sich bekannten Türverriegelung im Pyrolysebetrieb im Sinne der Sicherheitsvorschriften nicht mehr erforderlich sind. Um das Reinigungsergebnis bzgl. der übrigen Wände der Backofenmuffel 3 sicherstellen zu können, sind diese mit einer katalytischen Reinigungsschicht 25 bedeckt.

Gemäß den in Fig. 2 gezeigten vom ersten Ausführungsbeispiel abweichenden Details eines Backofens nach dem zweiten Ausführungsbeispiel ist das wannenförmig ausgebildete Bodenblech 15 an seiner Unterseite mit einem als Unterhitzeheizkörper 11 dienenden Rohrheizkörper versehen. Dieser ist über nicht näher gezeigte Steckverbindungen im Bereich der Rückwand der Backofenmuffel 3 elektrisch kontaktierbar. Falls diese Steckverbindung ausreichend stabil gestaltet ist, kann sie zur alleinigen Halterung des Unterhitzekörpers in der Backofenmuffel verwendet werden. In in den Seitenwänden der Backofenmuffel 3 ausgebildeten horizontal verlaufenden Führungsrillen 31 ist gemäß Fig. 2 das Bodenblech 15 einschiebbar mit Abstand von der Reflektorschicht 13 stabil gehaltert. Dabei ruht der Endabschnitt eines ungebördelten Seitenwandbereiches 33 des Bodenbleches 15 linienförmig auf einer Führungsfläche der Rille 31. Die Steuereinheit 21 detektiert die Anwesenheit des Unterhitzeheizkörpers 11 bzw. dessen ohmschen Widerstandes und damit des Bodenbleches 15 in der Backofenmuffel 3. Ein Gar- oder Pyrolysebetrieb ist erst möglich, wenn die Steuereinheit 21 das Vorhandensein des Bodenbleches 15 feststellt. Infolge der Abschirmung des Unterhitzeheizkörpers 11 durch das dünne und thermisch schwach an die Backofenmuffelwände angekoppelte Bodenblech 15 können auf besonders einfache Weise große Temperaturunterschiede zwischen dem Primärverschmutzungsbereich - das Bodenblech - und den Sekundärverschmutzungsbereichen - die Deck- und Seitenwände - eingestellt werden. Zudem führt insbesondere die gezielt schwache thermische Ankopplung des Bodenbleches 15 an die Wände der Backofenmuffel 3 einen geringen Energieverbrauch beim Pyrolysebetrieb. Während des Pyrolysebetriebes bleibt ein nicht näher dargestelltes Umluftgebläse im wesentlichen abgeschaltet.

## Patentansprüche

1. Backofen mit Mitteln zur pyrolytischen Selbstreinigung mit einem durch eine Tür verschließbaren und durch eine Backofenmuffel begrenzten Garraum, mit einem unterhalb der Deckwand der Muffel im Garraum angeordneten ersten Heizelement und einem der Bodenwand zugeordneten zweiten Heizelement, dessen Heizleistung beim Pyrolysebetrieb wesentlich größer ist als die des ersten Heizelementes, welche Bodenwand (15) als separates Teil ausgebildet ist sowie im Bodenbereich der Backofenmuffel (3) oberhalb des zweiten Heizelementes (11) gehaltert ist und dieses abdeckt, **dadurch gekennzeichnet, dass** die Bodenwand bzw. das Bodenblech (15) und das zweite Heizelement (11) miteinander verbunden sind.

2. Backofen nach Anspruch 1, **dadurch gekennzeichnet, dass** die Bodenwand (15) höchstens etwa 0,5 mm stark ist.

3. Backofen nach Anspruch 1 oder 2, **dadurch gekennzeichnet, dass** die Backofenmuffel (3) einen geschlossenen Boden (12) besitzt, dass oberhalb des Bodens (12) das zweite Heizelement (11) angeordnet ist, und dass oberhalb des zweiten Heizelementes (11) die Bodenwand (15) in Form eines insbesondere aus der Muffel (3) herausnehmbaren Bodenbleches angeordnet ist.

4. Backofen nach Anspruch 3, **dadurch gekennzeichnet, dass** das zweite Heizelement (11) vom Boden (12) der Backoffenmuffel (3) geringfügig beabstandet ist.

5. Backofen nach Anspruch 3 oder 4, **dadurch gekennzeichnet, dass** zwischen dem zweiten Heizelement (11) und dem Boden (12) der Backoffenmuffel (3) ein Reflektorelement (13) angeordnet ist.

6. Backofen nach einem der vorhergehenden Ansprüche, **dadurch gekennzeichnet, dass** die Bodenwand (15) im wesentlichen über punkt- bzw. linienförmige Kontaktstellen (31, 33) in der Backofenmuffel (3) gehaltert ist.

7. Backofen nach einem der vorhergehenden Ansprüche, **dadurch gekennzeichnet, dass** zumindest Teilbereiche der Seitenwände und/oder der Deckwand der Backofenmuffel (3) eine katalytische Beschichtung (25) aufweisen.

## Claims

1. Baking oven with means for pyrolytic self-cleaning, a cooking space closable by a door and bounded by a baking oven muffle, a first heating element arranged in the cooking space below the top wall of the muffle and a second heating element, which is associated with the base wall and the heat output of which during pyrolytic operation is substantially greater than that of the first heating element, which base wall (15) is constructed as a separate part as well as is mounted in the base region of the baking oven muffle (3) above the second setting heating element (11) and covers this, **characterised in that** the base wall or the base plate (15) and the second heating element (11) are connected together.

2. Baking oven according to claim 1, **characterised in that** the base wall (15) is at most approximately 0.5 mm thick.

3. Baking oven according to claim 1 or 2, **characterised in that** the baking oven muffle (3) has a closed base (12), that the second heating element (11) is arranged above the base (12) and that the base wall (15) in the form of, in particular, a base plate withdrawable from the muffle (3) is arranged above the second heating element (11).

4. Baking oven according to claim 3, **characterised in that** the second heating element (11) is spaced slightly from the base (12) of the baking oven muffle (3).

5. Baking oven according to claim 3 or 4, **characterised in that** a reflector element (13) is arranged between the second heating element (11) and the base (12) of the baking oven muffle (3).

6. Baking oven according to one of the preceding claims, **characterised in that** the base wall (15) is mounted in the baking oven muffle (3) substantially by way of punctiform or linear contact points (31, 33).

7. Baking oven according to one of the preceding claims, **characterised in that** at least part regions of the side walls and/or the top wall of the baking oven muffle (3) have a catalytic coating (25).

## Revendications

1. Four de cuisson avec moyens d'autonettoyage par pyroliyse, comprenant un espace de cuisson pouvant être fermé par une porte et limité par un moufle de four, comprenant un premier élément chauffant placé en dessous de la paroi de recouvrement du moufle dans l'espace de cuisson et un deuxième élément chauffant attribué à la paroi de fond, dont la puissance de chauffage en fonctionnement par pyrolyse est nettement supérieure à celle du premier élément chauffant, laquelle paroi (15) de fond est formée comme une pièce séparée et est maintenue dans la partie de fond du moufle (3) de four au-dessus du deuxième élément chauffant (11) et recouvre celui-ci, **caractérisé en ce que** la paroi de fond resp. la tôle de fond (15) et le deuxième élément chauffant (11) sont raccordés entre eux.

2. Four de cuisson selon la revendication 1, **caractérisé en ce que** la paroi de fond (15) a une épaisseur maximale d'env. 0,5 mm.

3. Four de cuisson selon la revendication 1 ou 2, **caractérisé en ce que** le moufle (3) de four possède un fond fermé (12), **en ce qu'**au-dessus du fond (12) est placé le deuxième élément chauffant (11) et **en ce qu'**au-dessus du deuxième élément chauffant (11), la paroi de fond (15) est placée sous forme d'une tôle de fond, notamment en étant amovible hors du moufle (3).

4. Four de cuisson selon la revendication 3, **caractérisé en ce que** le deuxième élément chauffant (11) est légèrement distancé du fond (12) du moufle (3) de four.

5. Four de cuisson selon la revendication 3 ou 4, **caractérisé en ce qu'**un élément réflecteur (13) est placé entre le deuxième élément chauffant (11) et le fond (12) du moufle (3) de four.

6. Four de cuisson selon l'une quelconque des revendications précédentes, **caractérisé en ce que** la paroi (15) de fond est essentiellement maintenue dans le moufle (3) de four par des points de contact (31, 33) en forme de points resp. de lignes.

7. Four de cuisson selon l'une quelconque des revendications précédentes, **caractérisé en ce qu'**au moins des zones partielles des parois latérales et/ou la paroi de recouvrement du moufle (3) de four présentent un revêtement catalytique (25).
